# EUROPÄISCHE PATENTSCHRIFT

(11) **EP 2 422 884 B1**
(45) Veröffentlichungstag und Bekanntmachung des Hinweises auf die Patenterteilung: **28.11.2018**
(21) Anmeldenummer: 11177390.9
(22) Anmeldetag: 12.08.2011
(51) Int. Cl.: B05B 1/16, B05B 1/18, B05B 13/02, B05B 15/652, B05B 15/654

(54) **Brause mit einem Gelenk**
Sprinkler with a joint
Pomme de douche dotée d'une articulation

(30) Priorität: 24.08.2010 DE 102010039679
(43) Veröffentlichungstag der Anmeldung: 29.02.2012
(73) Patentinhaber: Hansgrohe SE, 77761 Schiltach (DE)
(72) Erfinder: Steffens, Guido, 72250 Freudenstadt (DE)
(74) Vertreter: Patentanwälte Ruff, Wilhelm, Beier, Dauster & Partner mbB

(56) Entgegenhaltungen:
- EP-A1- 2 092 984
- DE-A1- 19 501 313
- DE-T2- 69 532 260
- US-A- 5 690 282

## Beschreibung

Die Erfindung betrifft eine Brause mit einem Brausegehäuse, das mithilfe eines Gelenks befestigt ist, so dass das Brausegehäuse verstellt werden kann. Ein Beispiel für eine derartige Brause ist eine Kopfbrause, die an einem aus der Wand heraus ragenden Rohr mithilfe eines Gelenks befestigt ist. Das Brausegehäuse kann dann zur Anpassung an den jeweiligen Benutzer verstellt werden.

Sowohl bei Kopfbrausen als auch bei Handbrausen ist es bekannt, zur Änderung der Strahlcharakteristik oder sonstiger Eigenschaften eine Umstelleinrichtung anzuordnen, die mithilfe eines Betätigungselements betätigt werden kann. Beispielsweise kann man die Härte des aus einer Brause austretenden Strahls verstellen, wozu verdrehbare Knebel an der Seite des Brausegehäuses oder die Strahlscheibe umgebende Ringelemente vorgesehen sein können. Ebenfalls bekannt ist es, zwischen einem harten Massagestrahl und einem weichen belüfteten Strahl umzuschalten.

Aus der EP 1 759 770 A1 ist auch schon bekannt, eine Brause mit zwei verschiedenen Strahlauslässen zu versehen und zwischen diesen Strahlauslässen dadurch umzuschalten, dass das Brausegehäuse selbst verkippt wird.

Aus der DE 195 01 313 A1 ist bereits eine Seitenbrause mit einer Strahlscheibe bekannt, die zwei verschiedene Gruppen von Strahlaustrittsöffnungen aufweist. Zum Umschalten ist ein Betätigungselement vorgesehen, dessen Betätigungsrichtung parallel zur Strahlscheibe verläuft. Dadurch kann ein Angreifen an dem Betätigungselement zu einer Verschwenkung der schwenkbar gelagerten Seitenbrause führen.

Ebenfalls bekannt ist aus der DE 695 322 60 T2 ein Mehrstrahlbrausekopf mit einer Strahlscheibe, die in der Lage ist, mehrere Arten von Wasserstrahlen abzugeben. Zum Umschalten dient ein Betätigungselement, das parallel zur Strahlscheibe bewegbar ist. Hier kann eine Betätigung des Betätigungselements zu einer Verstellung des Gehäuses des Brausekopfs führen.

In der US 5.690.282 ist eine Brause offenbart, bei der an einem feststehenden Gehäuse ein schwenkbares Brausekopfgehäuse um eine Schwenkachse schwenkbar gelagert ist. In dem feststehenden Gehäuse ist ein verdrehbares Betätigungselement zum Umschalten zwischen zwei Strahlführungen der Brause geordnet.

Die EP 2 092 984 A1 offenbart eine Brause mit einem Brausekopf in Form eines rechteckförmigen Brausearms, der um ca. 90° verschwenkbar an einem wandmontierbaren Brausekopfgehäuse gehalten ist und an seinen zwei gegenüberliegenden Hauptseiten zwei verschiedene Strahlaustrittsanordnungen aufweist. Den beiden Strahlaustrittsanordnungen sind fluidgetrennte Wasserzufuhrkammern zugeordnet, die durch die Schwenkbewegung des Brausearms selektiv mit einem Wasserzulauf in Fluidverbindung gebracht werden.

Der Erfindung liegt die Aufgabe zu Grunde, eine mit einem Gelenk angebrachte Brause derart auszugestalten, dass sie besonders sinnvoll und ergonomisch bedienbar ist.
Zur Lösung dieser Aufgabe schlägt die Erfindung eine Brause mit den im Anspruch 1 genannten Merkmalen vor. Weiterbildungen der Erfindung sind Gegenstand von Unteransprüchen.
Bei der erfindungsgemäßen Brause kann ein Benutzer mit der gleichen Handbewegung, die er auch zum Verstellen der Brause benutzt, die Umstelleinrichtung betätigen. Er kann dabei sowohl nur die Umstelleinrichtung betätigen, als auch nur die Richtung des Brausegehäuses gegenüber dem Teil, an dem das Brausegehäuse mithilfe des Gelenks angebracht ist, ändern, als auch beides gleichzeitig tun. Mit der Umstelleinrichtung wird zwischen zwei verschiedenen Strahlauslässen aus dem Brausegehäuse umgeschaltet. Es handelt sich dabei um zwei verschiedene Auslässe an zwei verschiedenen Stellen des Brausegehäuses. Auch die Form des Auslasses kann unterschiedlich sein.

Gemäß der Erfindung befinden sich diese zwei verschiedenen Stellen des Brausegehäuses zum Einen an einer Unterseite des Brausegehäuses und zum Anderen an einer Stirnseite des Brausegehäuses.

Zusätzlich oder alternativ hierzu ist erfindungsgemäß vorgesehen, dass das mindestens eine Betätigungselement als eine Drucktaste an einer eine Strahlscheibe aufweisenden Unterseite des Brausegehäuses ausgebildet ist. Diese bietet sich für eine bestimmte Betätigungsrichtung geradezu an.
Die Erfindung ist insbesondere dann von großem Interesse, wenn eine bestimmte Stellung des Brausegehäuses auch einer besonderen Art der abzugebenden Wasserstrahlen zugeordnet werden kann.
In Weiterbildung der Erfindung kann vorgesehen sein, dass die zum Betätigen der Umstelleinrichtung erforderliche Kraft, die ein Benutzer aufbringen muss, kleiner ist als die Kraft, die er zum Verstellen des Brausegehäuses benötigt.

Dadurch kann erreicht werden, dass der Benutzer die Umstelleinrichtung auch betätigen kann, ohne eine Verstellung durchzuführen, und dass er dafür das Brausegehäuse nicht extra festhalten muss.

In nochmaliger Weiterbildung der Erfindung kann vorgesehen sein, dass das Betätigungselement in zwei entgegengesetzte Richtungen bewegbar an dem Brausegehäuse angebracht und gelagert ist. Zum Umstellen von der einen Möglichkeit in die andere Möglichkeit wird daher das Betätigungselement in der einen Richtung betätigt, und zum Umstellen zurück dann in der anderen Richtung. Die beiden Richtungen sind entgegengesetzt, da mit der gleichen Art der Bewegung dann auch das Brausegehäuse verstellt werden kann.

Erfindungsgemäß kann vorgesehen sein, dass das Betätigungselement und/oder die Umstelleinrichtung derart ausgebildet ist, dass das Betätigungselement in seiner einmal eingenommenen Position bleibt. Gegebenenfalls kann dies auch durch eine Rastung erreicht oder unterstützt werden. Diese Rastung kann sowohl an dem Betätigungselement als auch an der Umstelleinrichtung selbst angreifen, gegebenenfalls auch an beiden.

In Weiterbildung der Erfindung kann auch vorgesehen sein, dass das Betätigungselement und/oder die Umstelleinrichtung derart ausgebildet ist, dass das Betätigungselement gegebenenfalls zeitverzögert oder aufgrund sonstiger Umstände in eine bestimmte Ausgangsposition zurückkehrt. Dabei soll auch an den Fall gedacht werden, dass ähnlich wie bei einer Handbrause die Umstelleinrichtung so eingerichtet ist, dass nach dem Abschalten der Wasserströmung die Umstelleinrichtung in eine bestimmte Position der Brause zurückkehrt.

Es ist ebenfalls möglich und wird von der Erfindung vorgeschlagen, dass zwei Betätigungselemente vorhanden sind, von denen jedes dazu dient, die Umstelleinrichtung in eine bestimmte Stellung umzuschalten.

Es wurde erwähnt, dass die Umstelleinrichtung dazu vorgesehen ist, die Brause zwischen zwei Möglichkeiten umzuschalten. Dabei kann es sich beispielsweise um zwei verschiedene Strahlarten handeln, beispielsweise einen harten Massagestrahl und einen weichen belüfteten Strahl.

Erfindungsgemäß kann vorgesehen sein, dass mindestens ein Betätigungselement im Bereich der dem Benutzer zugewandten Vorderseite des Brausegehäuses angeordnet ist. Dies ist auch die Stelle, an der ein Benutzer normalerweise angreifen würde, um die Richtung des Brausegehäuses zu ändern.

Das Gelenk, um das das Brausegehäuse verstellt werden kann, kann beispielsweise ein Kugelgelenk sein.

Ebenfalls möglich ist es, dass das Gelenk ein Drehgelenk mit einer festen Drehachse ist.

Weitere Merkmale, Einzelheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: perspektivisch die Ansicht einer Brause nach der Erfindung von der Unterseite;
- Figur 2: die Ansicht der Brause in einem verstellten Zustand;
- Figur 3: einen Schnitt durch die Brause der Figur 1 und Figur 2;
- Figur 4: einen horizontalen Schnitt durch die Brause;
- Figur 5: einen der Figur 3 entsprechenden Schnitt bei abgeschwenkter Position der Brause;
- Figur 6: einen der Figur 4 entsprechenden Schnitt durch die Brause in der Position der Figur 5.

Die in Figur 1 dargestellte Brause enthält ein Brausegehäuse 1, das im dargestellten Beispiel die Form eines Quaders aufweist. Mit einer nicht dargestellten Leitung wird eine Verzweigung 2 verbunden, die einen Anschlussstutzen 3 aufweist. Die im wesentlichen geradlinige Verzweigung 2 weist an ihren beiden Enden jeweils einen Schenkel 4 auf, der mit einem nach innen gerichteten Ansatz 5 in das Innere des Brausegehäuses 1 hinein ragt. Dieser Ansatz 5 bildet zusammen mit der Öffnung, in die er hinein ragt, ein Schwenkgelenk, da das Brausegehäuse 1 um die durch die Mitte der Ansätze 5 verlaufende Achse verschwenkbar ist.

Auf der in Figur 1 oben dargestellten Unterseite des Brausegehäuses ist eine Strahlscheibe 6 angeordnet, die eine Vielzahl von Strahlaustrittsöffnungen 7 aufweist.

An der vorderen von dem Anschlussstutzen 3 weg ragenden Stirnseite 8 des Brausegehäuses 1 ist eine schlitzartige Öffnung 9 ausgebildet, deren Längsachse parallel zu der Verzweigung 2 verläuft. Auch diese Öffnung 9 bildet eine Strahlaustrittsöffnung.

In dem Brausegehäuse 1 ist eine Umstelleinrichtung untergebracht, die das durch den Anschlussstutzen 3 und die Verzweigung 2 in das Gehäuse 1 eintretende Wasser entweder zu der Strahlscheibe 6 oder zu der Strahlaustrittsöffnung der Öffnung 9 leitet. Üblicherweise ist die Strahlscheibe 6 an der Unterseite des Gehäuses nach unten gerichtet, so dass die Darstellung der Figur 1 und 2 nur aus Gründen der besseren Darstellung so gewählt ist. Der Unterschied zwischen den beiden Positionen in Figur 1 und 2 liegt darin, dass bei der Position der Figur 2 das Brausegehäuse 1 um die Achse des Schwenkgelenks um einen bestimmten Winkel verschwenkt ist.

In dem Brausegehäuse 1 ist ein Betätigungselement 10 verschiebbar gelagert, das sowohl auf der in Figur 1 zu sehenden Unterseite als auch auf der gegenüberliegenden Oberseite des Gehäuses 1 als Drucktaste 11 ausgebildet ist. Die Drucktaste 11 ist als flache Platte ausgebildet und entspricht in Form und Größe einer Vertiefung 12 in der Unterseite des Gehäuses 1. Aus der in Figur 1 zu sehenden Position kann das Betätigungselement 10 durch Drücken auf die Drucktaste 11 gegenüber dem Gehäuse 1 nach unten verschoben werden, was dazu führt, dass die Drucktaste 11 dann in der Vertiefung 12 liegt, während die Drucktaste 11 auf der gegenüberliegenden Seite des Brausegehäuses 1 aus der entsprechenden Vertiefung 12 heraus geschoben wird. Die beiden Drucktasten sind also Teil eines einzigen Betätigungselements.
Um das Brausegehäuse 1 zu verschwenken, kann ein Benutzer entweder direkt an dem Gehäuse 1 angreifen, oder aber an der Drucktaste 11. Drückt er beispielsweise aus der Position der Figur 1 auf die Drucktaste 11, so wird zunächst die Umstelleinrichtung betätigt und dann, wenn die Drucktaste 11 auf dem Boden der Vertiefung 12 aufliegt, erfolgt die Verschwenkung des Gehäuses 1. Das gleiche gilt in umgekehrter Richtung.

Einzelheiten des Umschaltens ergeben sich aus dem Schnitt der Figur 3. Die beiden Drucktasten 11 des Betätigungselements 10 sind durch einen sie verbindenden Steg 13 miteinander verbunden. Dieser Steg 13 dient auch der Führung des Betätigungselements 10 in dem Gehäuse. Etwa in der Mitte zwischen den beiden Drucktasten 11 ist an dem Steg 13 ein Ventilschließkörper 14 in Form einer diskusförmigen Scheibe angebracht. Der Ventilschließkörper 14 ist in einer Ventilkammer 15 angeordnet, die einen oberen und einen unteren Ventilsitz bildet. In der in Figur 3 dargestellten Position ist das Betätigungselement 10 soweit verschoben, dass der Ventilschließkörper 14 an dem oberen Ventilsitz der Ventilkammer anliegt und das Ventil dort schließt.

Das Wasser gelangt aus dem Anschlussstutzen 13 durch die Verzweigung 2 und die seitlichen Ansätze 5 in ein das Brausegehäuse durchsetzendes Rohr 16. Das Rohr 16 weist eine mittige Abzweigung 17 auf, die ebenfalls etwa rohrförmig ausgebildet ist. Diese rohrförmige Abzweigung 17 führt etwa radial in die Ventilkammer 15. Aus der Ventilkammer 15 kann das Wasser axial in Figur 3 nach oben oder unten strömen, je nach Stellung des Ventilschließkörpers 14. Der untere Auslass 18 aus der Ventilkammer 15 führt über eine Wasserführung 19 in einen flachen Raum 20 unmittelbar hinter der Strahlscheibe 6 mit den StrahlaustrittsÖffnungen 7. In der dargestellten Position des Betätigungselements 10 fließt das Wasser also durch die Strahlscheibe 6 in Figur 3 nach unten.

Schiebt man das Betätigungselement 10 aus der in Figur 3 dargestellten Position nach unten, so verschiebt sich zunächst das Betätigungselement 10 gegenüber dem Brausegehäuse 1, und wenn man weiter drückt, verschwenkt sich das Brausegehäuse 1 gegenüber dem Anschlussstutzen 3. Diese Position ist in Figur 5 dargestellt. Hier ist also durch einen Handgriff sowohl die Umstelleinrichtung betätigt als auch die Verschwenkung durchgeführt worden. Der Ventilschließkörper 14 liegt jetzt an dem unteren Ventilsitz der Ventilkammer 15 an und verschließt die Wasserführung 19 zu der Strahlscheibe 6. Gleichzeitig ist der obere axial Auslass aus der Ventilkammer 15 geöffnet, der über eine Wasserführung 21 mit der Schlitzöffnung 9 in Verbindung steht. Das Wasser tritt jetzt aus dem Schlitz 9 aus.

Der Schnitt der Figur 6 zeigt jetzt den Ventilschließkörper 14 in der Ventilkammer, da der Ventilschließkörper 14 jetzt unterhalb der Schnittebene der Figur 6 liegt.

Die Anordnung der unterschiedlichen Austrittsmöglichkeiten für das Wasser aus dem Brausegehäuse ist so gewählt, dass eine gewisse Logik sowohl der Verschwenkung als auch der Bedienung der Betätigungseinrichtung gegeben ist. In der herabgeschwenkten Position, siehe Figur 5, tritt das Wasser aus der Stirnfläche 8 aus. In der hochgeschwenkten Position, siehe Figur 3, tritt das Wasser nach unten aus der Strahlscheibe 6 aus. Die jeweils richtige Austrittsmöglichkeit wird durch das Verschwenken durch Angriff an dem Betätigungselement 10 automatisch hergestellt. Es würde wenig Sinn machen, in der hochgeschwenkten Position das Wasser aus der Stirnfläche frei in einen Raum austreten zu lassen, und in der herab geschwenkten Position das Wasser beispielsweise gegen die Rückwand einer Brausekabine zu richten.

Dennoch ist es auch hier möglich, falls dies aus irgendeinem Grunde gewünscht ist, die Umschaltung unabhängig von der Verschwenkung und die Verschwenkung unabhängig von der Umschaltung durchzuführen.

Bei der dargestellten Ausführungsform handelt es sich um eine Brause mit Schwenkgelenk mit einer definierten Achse. Die Betätigungsrichtung des Betätigungselements ist gleichzeitig die Richtung, in der man eine Kraft ausgeübt, wenn man das Brausegehäuse Verschwenken will. Das Betätigungselement weist einen Abstand von der Schwenkachse auf. Es ist im Bereich der dem Benutzer zugewandten Vorderseite des Brausegehäuses angeordnet.

Die Kraft, die ein Benutzer zum Umstellen der Umstelleinrichtung benötigt, ist kleiner als die Kraft, die er zum Verschwenken des Brausegehäuses 1 benötigt. Das Gelenk, das durch die Ansätze 5 und entsprechende Spalten in dem Brausegehäuse 1 gebildet wird, hat natürlich eine Selbsthemmung, um zu erreichen, dass das Gehäuse in der einmal eingestellten Position bleibt.

## Patentansprüche

1. Brause mit
- einem verstellbaren Brausegehäuse (1),
- einer Umstelleinrichtung zum Umstellen der Wasserströmung in dem Brausegehäuse (1) zwischen mindestens zwei verschiedenen Möglichkeiten, wobei die Umstelleinrichtung zum Umschalten zwischen zwei an verschiedenen Stellen des Brausegehäuses (1) angeordneten Brausestrahlauslässen (6, 9) aus dem Brausegehäuse (1) ausgebildet ist,
- mindestens einem an/in dem Brausegehäuse (1) angeordneten, dem Brausegehäuse (1) gegenüber bewegbaren Betätigungselement (10, 11) für die Umstelleinrichtung, das eine Betätigungsrichtung aufweist, die mit einer Verstellrichtung des Brausegehäuses (1) zusammenfällt, und
- einem Gelenk (5), mithilfe dessen das Brausegehäuse (1) mit dem an/in ihm angeordneten Betätigungselement (10, 11) verstellbar ist, **dadurch gekennzeichnet, dass**
- sich die zwei verschiedenen Stellen des Brausegehäuses (1) zum Einen an einer Unterseite des Brausegehäuses (1) und zum Anderen an einer Stirnseite (8) des Brausegehäuses (1) befinden und/oder
- mindestens ein Betätigungselement als eine Drucktaste (11) an einer eine Strahlscheibe (6) aufweisenden Unterseite des Brausegehäuses (1) ausgebildet ist.

2. Brause nach Anspruch 1, bei der eine zum Betätigen der Umstelleinrichtung erforderliche Betätigungskraft kleiner ist als eine zum Verstellen des Brausegehäuses (1) gegenüber dem Gelenk erforderliche Betätigungskraft.

3. Brause nach Anspruch 1 oder 2, bei der das Betätigungselement (10) in zwei entgegengesetzten Richtungen bewegbar zum Umstellen zwischen den beiden Möglichkeiten angeordnet ist.

4. Brause nach Anspruch 3, bei der das Betätigungselement (10) und/oder die Umstelleinrichtung derart ausgebildet ist, dass das Betätigungselement (10) in seiner eingenommenen Position bleibt.

5. Brause nach Anspruch 3, bei der das Betätigungselement (10) und/oder die Umstelleinrichtung derart ausgebildet ist, dass das Betätigungselement (10) in eine Ausgangsposition zurückkehrt.

6. Brause nach Anspruch 5, bei der das Betätigungselement (10) zeitverzögert in die Ausgangsposition zurückkehrt.

7. Brause nach einem der vorhergehenden Ansprüche, mit zwei unabhängig voneinander bewegbaren Betätigungselementen (11), von denen jedes zum Umschalten der Umstelleinrichtung in eine Richtung ausgebildet ist.

8. Brause nach einem der vorhergehenden Ansprüche, bei der die Umstelleinrichtung zum Umschalten zwischen zwei verschiedenen Strahlarten ausgebildet ist.

9. Brause nach einem der vorhergehenden Ansprüche, bei der das Betätigungselement (10) im Bereich der dem Benutzer zugewandten Vorderseite (8) des Brausegehäuses (1) angeordnet ist.

10. Brause nach einem der vorhergehenden Ansprüche, bei der das Gelenk ein Kugelgelenk ist.

11. Brause nach einem der Ansprüche 1 bis 9, bei der das Gelenk ein Drehgelenk mit einer festen Achse ist.

## Claims

1. Shower device, comprising
- an adjustable housing (1),
- a changeover device for changing over the water flow in the shower housing (1) between at least two different options, the changeover device being designed to change over between two shower jet outlets (6, 9) from the shower housing (1) arranged at different positions of the shower housing (1),
- at least one actuating element (10, 11) for the changeover device, which is arranged on/in the shower housing (1) and is movable with respect to the shower housing (1) and has an actuating direction, which coincides with an adjusting direction of the shower housing (1), and
- a joint (5) by which the shower housing (1) with the actuating element (10, 11) arranged on/in the same is adjustable,
**characterized in that**
- the two different positions of the shower housing (1) are located at an underside of the shower housing (1) on the one hand and at a face side (8) of the shower housing (1) on the other hand, and/or
- at least one actuating element is formed as a push button (11) at an underside of the shower housing (1), said underside comprising a jet disk (6).

2. Shower device according to claim 1, wherein an actuating force required to actuate the changeover device is smaller than an actuating force for adjusting the shower housing (1) relative to the joint.

3. Shower device according to claim 1 or 2, wherein the actuating element (10) is arranged to be movable in two opposite directions in order to change over between the two options.

4. Shower device according to claim 3, wherein the actuating element (10) and/or the changeover device is designed such that the actuating element (10) remains in the position it has assumed.

5. Shower device according to claim 3, wherein the actuating element (10) and/or the changeover device is designed such that the actuating element (10) returns to a start position.

6. Shower device according to claim 5, wherein the actuating element (10) returns to the start position with a time delay.

7. Shower device according to any one of the preceding claims, comprising two actuating elements (11) movable independently of one another and each of which is designed to switch the changeover device in one direction.

8. Shower device according to any one of the preceding claims, wherein the changeover device is designed to change over between two different jet types.

9. Shower device according to any one of the preceding claims, wherein the actuating element (10) is arranged in the region of the front side (8), facing the user, of the shower housing (1).

10. Shower device according to any one of the preceding claims, wherein the joint is a ball joint.

11. Shower device according to any one of claims 1 to 9, wherein the joint is a rotary joint with a fixed axis.

## Revendications

1. Pomme de douche comprenant
- un boîtier de pomme de douche réglable (1),
- un dispositif de commutation pour commuter le flux d'eau dans le boîtier de pomme de douche (1) entre au moins deux possibilités différentes, le dispositif de commutation étant réalisé pour commuter entre deux sorties de jet de pomme de douche (6, 9) hors du boîtier de pomme de douche (1) disposées à des endroits différents du boîtier de pomme de douche (1),
- au moins un élément d'actionnement (10, 11) pour le dispositif de commutation, disposé dans/sur le boîtier de pomme de douche (1), déplaçable par rapport au boîtier de pomme de douche (1), qui présente une direction d'actionnement qui coïncide avec une direction de réglage du boîtier de pomme de douche (1), et
- une articulation (5) à l'aide de laquelle le boîtier de pomme de douche (1) peut être réglé avec l'élément d'actionnement (10, 11) disposé dans/sur lui,
**caractérisée en ce que**
- les deux endroits différents du boîtier de pomme de douche (1) se trouvent d'une part au niveau d'un côté inférieur du boîtier de pomme de douche (1) et d'autre part au niveau d'un côté frontal (8) du boîtier de pomme de douche (1) et/ou
au moins un élément d'actionnement est réalisé sous forme de bouton-poussoir (11) au niveau d'un côté inférieur du boîtier de pomme de douche (1) présentant un disque à jet (6).

2. Pomme de douche selon la revendication 1, dans laquelle une force d'actionnement nécessaire pour l'actionnement du dispositif de commutation est inférieure à une force d'actionnement nécessaire pour le réglage du boîtier de pomme de douche (1) par rapport à l'articulation.

3. Pomme de douche selon la revendication 1 ou 2, dans laquelle l'élément d'actionnement (10) est disposé de manière à pouvoir être déplacé dans deux directions opposées pour la commutation entre les deux possibilités.

4. Pomme de douche selon la revendication 3, dans laquelle l'élément d'actionnement (10) et/ou le dispositif de commutation sont réalisés de telle sorte que l'élément d'actionnement (10) reste dans la position qu'il a adoptée.

5. Pomme de douche selon la revendication 3, dans laquelle l'élément d'actionnement (10) et/ou le dispositif de commutation sont réalisés de telle sorte que l'élément d'actionnement (10) revienne dans sa position de départ.

6. Pomme de douche selon la revendication 5, dans laquelle l'élément d'actionnement (10) revient dans sa position de départ de manière retardée.

7. Pomme de douche selon l'une quelconque des revendications précédentes, comprenant deux éléments d'actionnement (11) déplaçables indépendamment l'un de l'autre, dont chacun est réalisé de manière à commuter le dispositif de commutation dans une direction.

8. Pomme de douche selon l'une quelconque des revendications précédentes, dans laquelle le dispositif de commutation est réalisé pour commuter entre deux types de jet différents.

9. Pomme de douche selon l'une quelconque des revendications précédentes, dans laquelle l'élément d'actionnement (10) est disposé dans la région du côté avant (8) du boîtier de pomme de douche (1) tourné vers l'utilisateur.

10. Pomme de douche selon l'une quelconque des revendications précédentes, dans laquelle l'articulation est une articulation sphérique.

11. Pomme de douche selon l'une quelconque des revendications 1 à 9, dans laquelle l'articulation est une articulation pivotante avec un axe fixe.
